# EUROPÄISCHE PATENTSCHRIFT

(11) **EP 0 545 963 B1**
(45) Veröffentlichungstag und Bekanntmachung des Hinweises auf die Patenterteilung: **18.05.1994**
(21) Anmeldenummer: 91914515.1
(22) Anmeldetag: 20.08.1991
(51) Int. Cl.: B43K 11/00, A45D 34/04

(54) **NACHFÜLLBEHÄLTNIS ZUM NACHFÜLLEN EINES SCHREIB-, MAL- ODER ZEICHENGERÄTES**
FILLER CONTAINER FOR FILLING A WRITING, PAINTING OR DRAWING DEVICE
RECIPIENT DE RECHARGE D'OUTILS D'ECRITURE, DE PEINTURE OU DE DESSIN

(30) Priorität: 01.09.1990 DE 9012534 U; 12.12.1990 DE 9016777 U; 13.12.1990 DE 9016837 U
(43) Veröffentlichungstag der Anmeldung: 16.06.1993
(73) Patentinhaber: Schwan-STABILO Schwanhäusser GmbH & Co., D-90409 Nürnberg (DE)
(72) Erfinder: MÖCK, Gerhard, D-8551 Kirchehrenbach (DE); KRÜCKEL, Peter, D-8501 Heroldsberg (DE)
(74) Vertreter: LOUIS, PÖHLAU, LOHRENTZ & SEGETH
(86) Internationale Anmeldenummer: DE9100663
(87) Internationale Veröffentlichungsnummer: WO9204195

(56) Entgegenhaltungen:
- DE-C- 859 719
- FR-A- 809 287
- FR-A- 955 795
- FR-A- 1 024 986
- FR-A- 2 363 299

## Beschreibung

Die Erfindung betrifft ein Nachfüllbehältnis gemäß dem Oberbegriff des Anspruchs 1.

Bei derartigen Geräten kann das kapillar fördernde Auftragsorgan aus einem faserigen Dochtmaterial o.dgl. bestehen, das dazu geeignet ist, die im Reservoir des Gerätes gespeicherte Flüssigkeit kapillar zu fördern. Der in der Nachbarschaft des Auftragsorgans vorgesehene Entlüftungskanal dient hierbei bekanntermaßen dazu, einen den Austritt der Flüssigkeit aus dem Auftragsorgan be- bzw. verhindernden Unterdruck zu vermeiden.

Bislang handelte es sich bei den Geräten der eingangs genannten Art um sog. Einweggeräte, die nach dem Verbrauch der im Reservoir des Gerätes gespeicherten Flüssigkeit weggeworfen worden sind. Hierdurch ergibt sich jedoch eine nicht zu vernachlässigende Umweltbelastung.

Ein Nachfüllbehältnis der eingangs genannten Art, das insbes. für Schreibgeräte, d.h. Tintenfüllhalter, vorgesehen ist, ist aus der DE-C 859 719 bekannt. Dort ist das Stopfenelement als Rohrhülse mit einem zentralen Durchgangskanal ausgebildet, so daß zur Abdichtung des Nachfüllbehältnisses ein weiteres Element, nämlich ein Stöpsel, erforderlich ist. Dieser Stöpsel muß vom Stopfenelement entfernt werden, wenn mit dem Nachfüllbehältnis ein Schreibgerät befüllt werden soll. Hierbei ergibt sich das Problem, daß der Stöpsel verloren gehen kann, wonach das Stopfenelement und somit das Nachfüllbehältnis nicht mehr abdichtend verschlossen werden kann.

Der Erfindung liegt deshalb die Aufgabe zugrunde, ein Nachfüllbehältnis der eingangs genannten Art zu schaffen, das zum einfachen, zeitsparenden Nachfüllen eines Gerätes der eingangs erwähnten Art geeignet ist, so daß ein derartiges Gerät nicht weggeworfen zu werden braucht, wenn die in seinem Reservoir gespeicherte Flüssigkeit aufgebraucht worden ist.

Diese Aufgabe wird erfindungsgemäß durch die Merkmale des kennzeichnenden Teiles des Anspruchs 1 gelöst. Weiterbildungen des erfindungsgemäßen Nachfüllbehältnisses sind in den Unteransprüchen gekennzeichnet. Das Nachfüllbehältnis kann tubenartig ausgebildet sein, so daß es einfach herstellbar und einfach mit einer entsprechenden niedrigviskosen Flüssigkeit befüllbar ist. Dadurch ergibt sich ein preisgünstiges Nachfüllbehältnis zum Nachfüllen eines Gerätes der eingangs genannten Art. Da das Nachfüllbehältnis im Vergleich zum-Schreib-, Mal- oder Zeichengerät o.dgl. nur vergleichsweise wenig gehandhabt wird, kann das Nachfüllbehältnis aus einem im Vergleich zum Gerät dünnwandigen Material hergestellt sein. Dadurch wird der Materialverbrauch reduziert, woraus eine Schonung der Ressourcen resultiert. Desweiteren ergibt sich hierdurch eine Reduktion der Abfallbeseitigungsprobleme.

Beim erfindungsgemäßen Nachfüllbehältnis können der Halsabschnitt und das Verschlußelement mit aneinander angepaßten Gewindeausschnitten ausgebildet sein. Als zweckmäßig hat es sich hierbei erwiesen, wenn der Halsabschnitt einen Außengewindeabschnitt und das Verschlußelement einen daran angepaßten Innengewindeabschnitt aufweist.

Selbstverständlich kann das Nachfüllbehältnis auch beliebig anders gestaltet sein, d.h. der Halsabschnitt und das Verschlußelement des Nachfüllbehältnisses können z.B. mit aneinander angepaßten Bajonettverschlußorganen ausgebildet sein.

Eine andere einfache Ausbildung des Nachfüllbehältnisses wird erzielt, wenn das Verschlußelement als am Halsabschnitt abdichtend festlegbarer Stopfen ausgebildet ist. Hierbei kann der Halsabschnitt im Vergleich zu einer Ausbildung mit einem Gewindeabschnitt oder einem Bajonettverschlußorgan einfach gestaltet sein.

Ferner ist es möglich, den Halsabschnitt mit einer Verschlußfolie zu verschließen, die auf den Halsabschnitt aufgeschweißt sein kann.

Um mit dem erfindungsgemäßen Nachfüllbehältnis unterschiedliche Geräte mit der im-Nachfüllbehältnis gespeicherten Flüssigkeit befüllen zu können, ist es vorteilhaft, wenn der Halsabschnitt des Nachfüllbehältnisses innenseitig von seinem offenen Ende in Richtung zum Nachfüllbehältnis verjüngt ausgebildet ist. Hierbei kann der Halsabschnitt innenseitig einfach kegelig ausgebildet sein, es ist jedoch auch möglich, daß der Halsabschnitt innenseitig axial aufeinanderfolgend Teilräume aufweist, die vom Nachfüllbehältnis zum offenen Ende des Halsabschnittes hin stufenweise erweitert ausgebildet sind. Jeder Teilraum kann mit einer umlaufenden Dichtungslippe ausgebildet sein, um eine sichere Abdichtung zwischen dem Halsabschnitt des Nachfüllbehältnisses und dem Gehäuseabschnitt des entsprechend nachzufüllenden Gerätes, aus welchem das Auftragsorgan des Auftragsgerätes vorsteht, zu gewährleisten. Die Befüllung eines in den Halsabschnitt des Nachfüllbehältnisses passend eingesteckten Gerätes erfolgt dadurch, daß entweder die Wandung des Gerätes entsprechend nachgiebig ausgebildet ist, so daß die Wandung des Gerätes wiederholt zusammengedrückt werden kann, um eine entsprechende Pumpwirkung zu erzielen, oder es wird das Nachfüllbehältnis wiederholt zusammengedrückt, um eine entsprechende Pumpwirkung zu erzielen, infolge welcher Flüssigkeit aus dem Nachfüllbehältnis durch den in der Nachbarschaft des Auftragsgerätes vorgesehenen Entlüftungskanal in das Flüssigkeitsreservoir des Gerätes hineinfließt.

Der Halsabschnitt kann beim erfindungsgemäßen Nachfüllbehältnis an das Nachfüllbehältnis einstückig angeformt und das Nachfüllbehältnis kann an seinem vom Halsabschnitt entfernten Ende abgedichtet sein. Eine andere Ausbildung des erfindunosgemäßen Nachfüllbehältnisses ist dadurch gekennzeichnet, daß der Halsabschnitt an einem ersten Teilabschnitt des Nachfüllbehältnisses vorgesehen ist, der mit einem zweiten Teilabschnitt des Nachfüllbehältnisses dicht verbunden ist. Unabhängig hiervon ergibt sich insgesamt ein einfaches und preisgünstiges tubenartiges Nachfüllbehältnis, mit welchem es möglich ist, ein entsprechendes Gerät der eingangs genannten Art nach Verbrauch der in seinem Reservoir gespeicherten Flüssigkeit mit der im Nachfüllbehältnis befindlichen Flüssigkeit nachzufüllen. Es ist also nach dem Verbrauch der ursprünglich im Reservoir des Gerätes gespeicherten Flüssigkeit nicht mehr notwendig, das Gerät wegzuwerfen, so daß die Umwelt entlastete wird.

Erfindungsgemäß ist es möglich, daß im Halsabschnitt des Nachfüllbehältnisses ein in das Nachfüllbehältnis hinein orientierter kappenförmiger Verschlußstopfen vorgesehen ist, der in axialer Richtung gleitbeweglich zwischen einer das Nachfüllbehältnis abdichtenden Ruhestellung und einer den Innenraum des Nachfüllbehältnisses mit einem einseitig offenen Aufnahmeraum des Verschlußstopfens fluidisch verbindenden Nachfüllstellung verstellbar ist, wobei der einseitig offene Aufnahmeraum des Verschlußstopfens zur Unterbringung des Auftragsorganes und gleichzeitig zur abdichtenden Aufnahme eines zum Auftragsorgan benachbarten, den Entlüftungskanal aufweisenden Abschnittes des Gehäuses des zu befüllenden Gerätes vorgesehen ist.

Hierbei kann das Nachfüllbehältnis aus einem transparenten Material bestehen, um ohne weiteres den in ihm befindlichen Flüssigkeitsvorrat bzw. die Farbe der in ihm bevorrateten Flüssigkeit erkennen zu können. Das Nachfüllbehältnis kann ein Speichervolumen aufweisen, das höchstens gleich groß ist wie das Volumen des Reservoirs des zu befüllenden Gerätes. Vorzugsweise ist das Volumen des Nachfüllbehältnisses jedoch erheblich kleiner als das Volumen des Reservoirs des zu befüllenden Gerätes. Dieses Nachfüllbehältnis weist außerdem den erheblichen Vorteil auf, daß es nur aus zwei Teilen zusammengesetzt ist, die einfach herstellbar und einfach zusammenbaubar sind. Mit diesem Nachfüllbehältnis ist es auf saubere Art und Weise einfach möglich, ein entleertes Gerät wieder innerhalb kurzer Zeit mit einer entsprechenden relativ niedrigviskosen Flüssigkeit zu befüllen. Zu diesem Zweck wird das zu befüllende Gerät mit seinem Auftragsorgan voraus in den einseitig offenen Aufnahmeraum des Verschlußstopfens eingesteckt bis der zum Auftragsorgan benachbarte, den Entlüftungskanal aufweisende kragenförmige Abschnitt des Gehäuses des zu befüllenden Gerätes an der Innenfläche des Aufnahmeraumes abdichtend anliegt. Wird das zu befüllende Gerät anschließend noch weiter in das Nachfüllbehältnis hineingezwängt, so wird mit dem zu befüllenden Gerät der Verschlußstopfen in das Nachfüllbehältnis hineinverschoben, wodurch der Verschlußstopfen von der abdichtenden Ruhestellung in die Nachfüllstellung verstellt wird, in welcher zwischen dem Innenraum des Nachfüllbehältnisses und dem durch das Gerät abgedichteten Abschnitt des Aufnahmeraumes des Verschlußstopfens die fluidische Verbindung hergestellt ist. Die im Nachfüllbehältnis befindliche Flüssigkeit kann dann in den durch das Gerät abgedichteten Abschnitt des Aufnahmeraumes des Verschlußstopfens und von dort durch den in der Nachbarschaft des Auftragsorganes befindlichen Entlüftungskanal des Gerätes in das Flüssigkeitsreservoir des Gerätes strömen. Diese Nachfüllströmung kann dadurch unterstützt bzw. beschleunigt werden, daß wiederholt gegen die Wandung des Gehäuses gedrückt wird. Eine noch einfachere Befüllung des Gerätes wird bewirkt, indem das Gerät mehrfach axial relativ zum Nachfüllbehältnis hin und her verschoben wird, wodurch zwischen dem Nachfüllbehältnis und dem zu befüllenden Gerät eine Pumpwirkung erzielt wird.

Der kappenförmige Verschlußstopfen weist vorzugsweise einen Boden und einen Hülsenabschnitt auf, die miteinander einstückig verbunden sind und durch welche der einseitig offene Aufnahmeraum festgelegt ist. Für den kappenförmigen Verschlußstopfen kommt bspw. ein relativ hartes Polypropylen- oder Polyethylenmaterial zur Anwendung. Das Nachfüllbehältnis kann bspw. aus einem transparenten Polypropylen- oder Polyethylenmaterial bestehen.

Um mit dem erfindungsgemäßen Nachfüllbehältnis nicht nur eine bestimmte Ausbildung eines Gerätes sondern Geräte unterschiedlicher Abmessungen wiederholt befüllen zu können, ist es vorteilhaft, wenn der Aufnahmeraum zu seiner Öffnung hin erweitert ausgebildet ist. Hierbei kann es sich um eine kegelstumpfförmige Erweiterung des Aufnahmeraumes handeln, so daß quasi alle innerhalb der Abmessungen des Aufnahmeraumes dimensionierten Geräte nachfüllbar sind; der Aufnahmeraum des Verschlußstopfens kann jedoch auch mit axial aufeinanderfolgenden Teilräumen ausgebildet sein, die vom Boden des Verschlußstopfens ausgehend abgestuft erweitert ausgebildet sind. Bei einer Ausbildung der zuletzt genannten Art kann der/jeder Teilraum des abgestuft erweitert ausgebildeten Aufnahmeraumes in der Nachbarschaft der entsprechenden Abstufung mit einer umlaufenden Dichtungslippe ausgebildet sein. Durch die/jede Dichtungslippe ergibt sich eine sichere Abdichtung des entsprechenden, an das Nachfüllbehältnis angepaßten nachzufüllenden Gerätes bzw. seines den Entlüftungskanal aufweisenden Abschnittes des Gehäuses, aus welchem das Auftragsorgan vorsteht. Diese Abdichtung ergibt den Vorteil, daß ein sauberes Nachfüllen des entsprechenden Gerätes gewährleistet wird. Demselben Zweck dient es, wenn der die Öffnung des Verschlußstopfens festlegende Teilraum in der Nachbarschaft der Öffnung des Verschlußstopfens bzw. des Nachfüllbehältnisses mit einer umlaufenden Dichtungslippe ausgebildet ist.

Wie bereits weiter oben erwähnt worden ist, erfolgt die Verstellung -des kappenförmigen Verschlußstopfens von der abdichtenden Ruhestellung in die geöffnete Nachfüllstellung dadurch, daß in den einseitig offenen Aufnahmeraum des Verschlußstopfens ein nachzufüllendes Gerät mit seinem Auftragsorgan voraus eingesteckt wird, bis der zum Auftragsorgan benachbarte kragenförmige Abschnitt des Gehäuses an der Innenfläche des Aufnahmeraumes anliegt. Um mit dem in den Verschlußstopfen eingesteckten nachzufüllenden Gerät eine sichere Bewegung des Verschlußstopfens von der Ruhestellung in die Nachfüllstellung zu bewerkstelligen, ist es vorteilhaft, wenn der abgestufte Übergangsabschnitt zwischen benachbarten Teilräumen als Anlage- bzw. Druckfläche für einen zum Auftragsorgan des nachzufüllenden Gerätes benachbarten kragenförmigen Abschnitt seines Gehäuses vorgesehen ist. Diese Anlage- bzw. Druckfläche zwischen benachbarten Teilräumen des abgestuften Aufnahmeraumes des Verschlußstopfens kann als zur zentralen Längsachse des Verschlußstopfens bzw. Nachfüllbehältnisses senkrechte Ringfläche, als abgerundete Ringfläche, als kegelstumpfförmig ausgebildete Ringfläche o.dgl. dimensioniert sein.

Eine sichere Abdichtung des Nachfüllbehältnisses in seiner Ruhestellung wird gewährleistet, wenn der Halsabschnitt des Nachfüllbehältnisses an seiner Innenseite mit einem umlaufenden Dichtungswulst ausgebildet ist, an welchem der Verschlußstopfen gleitbeweglich und abdichtend anliegt. Hierbei ist der Verschlußstopfen außenseitig, d.h. an der Außenseite seines Hülsenabschnittes zylindrisch ausgebildet, um eine definierte Gleitbewegung zu gewährleisten. Diese Gleitbewegung wird noch dadurch verbessert, daß der Verschlußstopfen an seiner Außenseite mit mindestens einem umlaufenden Dichtungsabschnitt ausgebildet-ist, der gleitbeweglich und dicht an der Innenseite des Halsabschnittes des Nachfüllbehältnisses anliegt. Das bedeutet jedoch, daß auch die Innenseite des Halsabschnittes des Nachfüllbehältnisses zylindrisch ausgebildet sein muß. Durch den Dichtungswulst an der Innenseite des Halsabschnittes des Nachfüllbehältnisses und durch den um den Verschlußstopfen außenseitig umlaufenden Dichtungsabschnitt ergibt sich eine sichere Mehrfachabdichtung des Nachfüllbehältnisses in seiner Ruhestellung, so daß ein ungewolltes Auslaufen der in dem Nachfüllbehältnis bevorrateten niedrigviskosen Flüssigkeit verhindert wird und eine gute Lagerbarkeit des Nachfüllbehältnisses gegeben ist. Der Verschlußstopfen ist im Nachfüllbehältnis bzw. in dessen offenem Halsabschnitt vorzugsweise derart angeordnet, daß er aus dem Halsabschnitt nicht vorsteht, so daß eine ungewollte Öffnung des Nachfüllbehältnisses noch sicherer ausgeschlossen wird.

Der Verschlußstopfen kann an seiner Außenseite mit einem Anschlag ausgebildet sein, der in der Ruhestellung des Verschlußstopfens an der Dichtungslippe des Halsabschnittes anliegt und der vom Dichtungsabschnitt des Verschlußstopfens axial beabstandet ist. Dadurch wird die Ruhestellung des Verschlußstopfens axial festgelegt und außerdem die weiter oben erwähnte Pumpbewegung beim Befüllen eines Gerätes begrenzt. Demselben Zweck, d.h. der axialen Festlegung der Ruhestellung des Verschlußstopfens ist es dienlich, wenn der Halsabschnitt des Nachfüllbehältnisses an seiner Innenseite mit einem Anschlag ausgebildet ist, der in der Ruhestellung des Verschlußstopfens an dessen außenseitig umlaufendem Dichtungsabschnitt anliegt. Wird in das Nachfüllbehältnis bzw. in den Aufnahmeraum des Verschlußstopfens ein nachzufüllendes Gerät mit seinem Auftragsorgan voraus eingesteckt bis der zum Auftragsorgan benachbarte umlaufende Gehäuseabschnitt des Gerätes an der Innenfläche des Aufnahmeraumes anliegt, wobei das Auftragsorgan selbstverständlich jederzeit von der Innenfläche des Aufnahmeraumes allseitig beabstandet bleibt, um eine Beschädigung des Auftragsorganes sicher zu vermeiden, wird bei einem weiteren Druck des Auftragsgerätes in das Nachfüllbehältnis hinein der an der Innenseite des Halsabschnittes des Nachfüllbehältnisses ausgebildete Anschlag überwunden, wonach der Verschlußstopfen in die Nachfüllstellung bewegt bzw. hin und her verschoben werden kann.

Als zweckmäßig hat es sich erwiesen, wenn der Verschlußstopfen mit mindestens einer Durchlaßöffnung ausgebildet ist, die im axialen Abschnitt des Verschlußstopfens zwischen dessen Anschlag und dessen Dichtungsabschnitt ausgebildet ist, und die in der Ruhestellung des Verschlußstopfens durch den innenseitigen Dichtungswulst des Halsabschnittes des Nachfüllbehältnisses von dessen Innen- bzw. Speicherraum getrennt ist und in der Nachfüllstellung zwischen dem Speicherraum des Nachfüllbehältnisses und dem Aufnahmeraum des Verschlußstopfens die fluidische Verbindung herstellt. Es ist auch möglich, entlang des Umfangs des Verschlußstopfens bzw. seines vom Boden wegstehenden Hülsenabschnittes mehr als eine Durchlaßöffnung vorzusehen und diese z.B. äquidistant anzuordnen.

Eine Ausbildung des Nachfüllbehältnisses ist dadurch gekennzeichnet, daß der Verschlußstopfen mit einem axial ausgerichteten Dorn ausgebildet ist, der sich vom Boden der Verschlußkappe in den Speicherraum des Nachfüllbehältnisses erstreckt, und daß das Nachfüllbehältnis an seinem von seiner Öffnung entfernten Ende mit einer Verschlußfolie versehen ist, wobei der Dorn in der Ruhestellung des Nachfüllbehältnisses in einem Abstand vor der Verschlußfolie endet und in der Nachfüllstellung die Folie durchdringt. Durch eine derartige Ausbildung des Nachfüllbehältnisses ergibt sich der Vorteil, daß insbes. bei einer nach unten gerichteten Nachfüllposition des Nachfüllbehältnisses durch das mittels des Dornes in der oberseitigen Abdicht- bzw. Verschlußfolie ausgebildete Loch Luft in den Speicherraum des Nachfüllbehältnisses nachströmen kann. Auf diese Weise wird während des Nachfüllvorgangs ein Unterdruck im Speicherraum des Nachfüllbehältnisses vermieden und gleichzeitig eine relativ schnelle Nachfüllung des nach unten hängend orientierten nachzufüllenden Gerätes bewirkt.

Um ein sicheres Nachströmen von Luft durch die durch den Dorn erzeugte Öffnung in der Folie zu gewährleisten, ist es zweckmäßig, wenn der Dorn ein Profil mit mindestens einem Luftzufuhrkanal aufweist. Zu diesem Zweck kann der Dorn z.B. ein U-förmiges, ein V-förmiges, ein kreuzförmiges oder ein beliebiges anderes geeignetes Querschnittsprofil besitzen.

Der mindestens eine Luftzufuhrkanal muß sich selbstverständlich nicht über die gesamte Länge des Dornes erstrecken, vielmehr ist es ausreichend, wenn der mindestens eine Luftzufuhrkanal zumindest am die Folie in der Nachfüllstellung durchdringenden vorderen Endabschnitt des Dornes ausgebildet ist.

Der Dorn kann zur Ausbildung einer Schneide bzw. Spitze mit mindestens einer Abschrägung versehen sein. Die/jede Abschrägung bzw. die Spitze oder Schneide kann mit einer das Durchstoßen der Folie erleichternden Riffelung ausgebildet sein.

Eine andere Ausbildung des erfindungsgemäßen Nachfüllbehältnisses ist dadurch gekennzeichnet, daß der Verschlußstopfen mit einem vom Boden axial wegstehenden Dorn und das Nachfüllbehältnis an seinem von der Öffnung entfernten Ende mit einem Verschluß ausgebildet ist, der ein Loch aufweist, durch das sich der Dorn in der Ruhestellung des Verschlußstopfens mit einem Endabschnitt abdichtend hindurcherstreckt, und daß der Dorn eine Aussparung aufweist, die sich in der Ruhestellung des Nachfüllbehältnisses im Speicherraum des Nachfüllbehältnisses befindet und die sich in der Nachfüllstellung des Nachfüllbehältnisses bzw. des Veschlußstopfens zum Lufteinlaß in den Speicherraum des Nachfüllbehältnisses durch das Loch im Verschluß des Nachfüllbehältnisses hindurcherstreckt. Hierbei braucht der Dorn an seinem vorderen Ende nicht mit einer eine bestimmte Verletzungsgefahr darstellenden Spitze oder Schneide ausgebildet zu sein, um eine Abdicht- bzw. Verschlußfolie durchstoßen zu können, sondern das über den Veschluß überstehende Vorderende des Dornes kann flach oder abgerundet ausgebildet sein, so daß eine Verletzungsgefahr sicher ausgeschlossen wird. Der Lufteinlaß in den Speicherraum des Nachfüllbehältnisses erfolgt bei dem zuletzt genannten Nachfüllbehältnis in der Nachfüllstellung durch die im Dorn ausgebildete Aussparung und durch das Loch im Verschluß hindurch.

Bei dem Nachfüllbehältnis der zuletzt beschriebenen Art mit durch den Verschluß hindurch verlaufendem Dorn hat es sich als vorteilhaft erwiesen, wenn der Dorn vom Boden des Verschlußstopfens zentral wegsteht, und wenn das Loch im Zentrum des Verschlusses vorgesehen ist. Auf diese Weise ist es einfach möglich, die Teile des Nachfüllbehältnisses zu assemblieren, was sich auf seine Herstellungskosten günstig auswirkt.

Erfindungsgemäß kann das Nachfüllbehältnis tubenartig ausgebildete sein. Ein solches tubenartiges Nachfüllbehältnis ist -wie bereits erwähnt worden isteinfach und preisgünstig herstellbar, was bei solchen Nachfüllbehältnissen, bei denen es sich um Massenartikel handelt, von großem Vorteil ist. Ein weiterer ganz erheblicher Vorteil eines solchen tubenartigen Nachfüllbehältnisses besteht darin, daß mit ihm eine gute pumpwirkung erzielbar ist, um ein mit dem Nachfüllbehältnis verbundenes Gerät mit der im Nachfüllbehältnis befindlichen Flüssigkeit nachzufüllen.

Bei einem Nachfüllbehältnis der zuletzt genannten Art kann der Halsabschnitt mit dem übrigen Nachfüllbehältnis einteilig ausgebildet und das Nachfüllbehältnis an seinem vom Halsabschnitt entfernten Endabschnitt abgedichtet sein. Das Nachfüllbehältnis kann aus einem Blech- oder Kunststoffmaterial bestehen.

Anstelle einer einteiligen Ausbildung des Nachfüllbehältnisses ist es auch möglich, daß der Halsabschnitt an einem ersten Teilabschnitt des Nachfüllbehältnisses vorgesehen und der erste Teilabschnitt mit einem zweiten Teilabschnitt dicht verbunden ist.

Ausführungsbeispiele des erfindungsgemäßen Nachfüllbehältnisses sind in der Zeichnung dargestellt und werden nachfolgend beschrieben. Es zeigen:
- Fig. 1: einen Längsschnitt durch eine abschnittweise gezeichnete Ausführungsform des Nachfüllbehältnisses mit einem mit dünnen strichpunktierten Linien abschnittweise angedeuteten nachzufüllenden Gerät,
- Fig. 2: einen Schnitt entlang der Schnittlinie II-II in Fig. 1 durch den vom Boden des Veschlußstopfens wegstehenden Dorn,
- Fig. 3: eine der Fig. 2 entsprechende Schnittdarstellung durch eine andere Ausbildung des vom Boden des Verschlußstopfens wegstehenden Dornes,
- Fig. 4: einen längsgeschnittenen Vorderabschnitt einer weiteren Ausbildung des vom Verschlußstopfen wegstehenden Dornes,
- Fig. 5: eine Ansicht des Dornes gem. Fig. 4 in Blickrichtung des Pfeiles V,
- Fig. 6: einen Abschnitt einer anderen Ausbildung des Nachfüllbehältnisses mit einem sich durch einen Verschluß des Nachfüllbehältnisses hindurcherstreckenden, vom Verschlußstopfen wegstehenden Dorn,
- Fig. 7: in einem stark vergrößerten Maßstab einen Längsschnitt durch ein abgeschnitten gezeichnetes Nachfüllbehältnis, das einteilig tubenartig ausgebildet ist, und
- Fig. 8: eine teilweise aufgeschnittene Seitenansicht eines abschnittweise gezeichneten Nachfüllbehältnisses, das einen ersten und einen zweiten Teilabschnitt aufweisend zweiteilig ausgebildet ist.

Fig. 1 zeigt eine Ausbildung des unterbrochen gezeichneten Nachfüllbehältnisses 10, das rohrförmig ausgebildet und an seinem einen Endabschnitt 12 mittels einer Abdicht- und Verschlußfolie 14 dicht verschlossen ist. Der andere Endabschnitt 16 des Nachfüllbehältnisses 10 ist offen, in ihm ist zur Abdichtung des Innen- bzw. Speicherraumes 18 ein Verschlußstopfen 20 in axialer Richtung verschiebbar angeordnet. Der Verschlußstopfen 20 weist einen Boden 22 und einen mit dem Boden 22 einstückig verbundenen Hülsenabschnitt 24 auf. Durch den Boden 22 und den Hülsenabschnitt 24 wird ein Aufnahmeraum 26 des Verschlußstopfens 20 festgelegt, der zum Endabschnitt 16 des Nachfüllbehältnisses 10 hin offen ist. Bei dem in Fig. 1 gezeichneten Ausführungsbeispiel des Nachfüllbehältnisses 10 ist der Aufnahmeraum 16 in Teilräume 28, 30, 32 und 34 unterteilt, die vom Boden 22 zum Endabschnitt 16 bzw. zur Öffnung 36 des Verschlußstopfens 20 hin jeweils einen größer werdenden Durchmesser aufweisen, so daß sich ein abgestuft erweiterter Aufnahmeraum 26 ergibt. In der unmittelbaren Nachbarschaft der Abstufung 38 zwischen benachbarten Teilräumen 28, 30, 32 und 34 ist die Innenfläche 40 des Hülsenabschnittes 24 des Verschlußstopfens 20 jeweils mit einer umlaufenden Dichtungslippe 42 ausgebildet, mit welcher sich eine sichere Abdichtung zwischen einem in Fig. 1 mit dünnen strichpunktierten Linien abschnittweise angedeuteten Gerät 44 und dem Verschlußstopfen 20 ergibt, wenn das Gerät 44 durch die Öffnung 36 in den Aufnahmeraum 26 des Verschlußstopfens 20 so weit eingesteckt wird, daß der Gehäuseabschnitt 46 des Gerätes 44, aus welchem das Auftragsorgan 48 des Gerätes 44 vorsteht, an der entsprechenden Abstufung 38 anliegt. Der Aufnahmeraum 26 ist derartig aüsgebildet, daß das Auftragsorgan 48 jedes beliebigen in den Verschlußstopfen 20 einsteckbaren Gerätes 44 von der Innenfläche 40 des Verschlußstopfens 20 ausreichend beabstandet ist, so daß eine Beschädigung des Auftragsorganes 48 beim Nachfüllen des Gerätes 44 sicher verhindert wird.

Vom Boden 22 des Verschlußstopfens 20 steht in axialer Richtung ein Dorn 50 weg, der -wie aus Fig. 2 ersichtlich ist- einen U- bzw. V-förmigen Querschnitt aufweist, so daß sich ein Luftzufuhrkanal 52 ergibt. In Fig. 3 ist ein Querschnittsprofil eines Dornes 50 gezeichnet, das stern- bzw. kreuzförmig ausgebildet ist, so daß sich in Umfangsrichtung des Dornes 50 vier Luftzufuhrkanäle 52 ergeben.

Der Dorn 50 weist eine derartige axiale Längserstreckung auf, daß seine Schneide bzw. Spitze 54 in der Ruhestellung des Nachfüllbehältnisses 10, wie sie in Fig. 1 dargestellt ist, in einem kleinen Abstand vor der Folie 14 im Speicherraum 18 des Nachfüllbehältnisses 10 endet. Um den Dorn 50 mit der Schneide bzw. Spitze 54 auszubilden, ist er mit mindestens einer Abschrägung 56 ausgebildet.

Ausgehend von der Öffnung 36 weist das Nachfüllbehältnis 10 einen Halsabschnitt 58 auf, dessen axiale Längserstreckung einerseits durch die die Öffnung 36 festlegende ringförmige Stirnfläche 60 und andererseits durch einen Dichtungswulst 62 festgelegt ist. Der Dichtungswulst 62 steht von der Innenseite 64 des Nachfüllbehälters 10 bzw. seines Halsabschnittes 58 nach innen, er weist einen Innendurchmesser auf, der dem Außendurchmesser eines Teilabschnittes 66 des Hülsenabschnittes 24 des Verschlußstopfens 20 derart entspricht, daß sich zwischen dem Dichtungswulst 62 und dem Teilabschnitt 66 eine Abdichtung ergibt, wobei gleichzeitig der Verschlußstopfen 20 in bezug auf den Halsabschnitt 58 bzw. in bezug auf das Nachfüllbehältnis 10 axial zwischen der in Fig. 1 gezeichneten Ruhestellung und einer Nachfüllstellung verstellbar ist.

Der Verschlußstopfen 20 ist an seiner Außenseite mit einem umlaufenden Dichtungsabschnitt 68 ausgebildet, der abdichtend an der Innenseite 64 des Halsabschnittes 58 des Nachfüllbehältnisses 10 anliegt. Durch den Dichtungsabschnitt 68 wird gleichzeitig die lineare Führung des Verschlußstopfens 20 relativ zum Nachfüllbehältnis 10 verbessert.

In dem einerseits durch den umlaufenden Dichtungsabschnitt 68 und andererseits durch einen an der Außenseite des Verschlußstopfens vorgesehenen Anschlag 70 axial festgelegten Teilabschnitt 66 des Verschlußstopfens 20 ist in seinem Hülsenabschnitt 24 eine Durchlaßöffnung 72 vorgesehen. Der Anschlag 70 liegt in der Ruhestellung des Nachfüllbehältnisses 10 -wie aus Fig. 1 ersichtlich ist- an dem umlaufenden Dichtungswulst 62 an, er begrenzt also die axiale Bewegung des Nachfüllbehältnisses 10 heraus.

Ein nachzufüllendes Gerät 44 wird mit seinem Auftragsorgan 48 voraus in den Aufnahmeraum 26 des Verschlußstopfens 20 hineingesteckt, bis der kragenförmige Gehäuseabschnitt 46, aus dem das Auftragsorgan 48 vorsteht, an einer entsprechenden Abstufung 38 eng anliegt. Gleichzeitig ergibt sich durch die zugehörige Dichtungslippe 42, die an dem genannten kragenförmigen Gehäuseabschnitt 46 seitlich eng anliegt, eine Abdichtung des Aufnahmeraumes 26 des Verschlußstopfens 20. Danach kann der Verschlußstopfen 20 mit Hilfe des Gerätes 44 axial in Richtung des Pfeiles 76 verschoben werden, bis der umlaufende Dichtungsabschnitt 68 des Verschlußstopfens 20 am Dichtungswulst 62 zur Anlage kommt. In dieser Nachfüllstellung befindet sich die Durchlaßöffnung 72 auf der von der Öffnung 36 abgewandten Seite des Dichtungswulstes 62, d.h. es ist durch die Durchlaßöffnung 72 hindurch die fluidische Verbindung zwischen dem Speicherraum 18 und dem Aufnahmeraum 26 hergestellt, so daß die im Speicherraum 18 befindliche niedrigviskose Flüssigkeit durch die Durchlaßöffnung 72 in den Aufnahmeraum 26 und von dort durch den neben dem Auftragsorgan 48 im Gerät 44 vorhandenen Entlüftungskanal 78, der in Fig. 1 nur abschnittweise schematisch angedeutet ist, in das Gerät 44 bzw. in das im Gerät 44 vorhandene Flüssigkeits-Reservoir einströmen kann. Damit sich während des Nachfüllvorgangs im Speicherraum 18 kein den Nachfüllvorgang behindernder oder im Extremfall unterbrechender Unterdruck ergibt, ist der vom Boden 22 der Verschlußkappe 20 wegstehende Dorn 50 vorgesehen, der in der oben erwähnten Nachfüllstellung mit seiner Schneide bzw. Spitze 54 die Folie 14 durchstößt, so daß durch den Luftzufuhrkanal 52 bei durchstoßender Folie 14 Luft in den Speicherraum 18 des Nachfüllbehältnisses 10 nachströmen kann.

Eine Nachfüllung eines Gerätes 44 ist mit einem Nachfüllbehältnis 10 der in Fig. 1 gezeichneten Ausbildung auch dann möglich, wenn der Verschlußstopfen 20 ohne Dorn 50 ausgebildet ist. Dann kann z.B. durch wiederholten Druck gegen die nachgiebige Gehäusewand des Gerätes 44 eine entsprechende Pumpwirkung erzielt werden, so daß auch bei einem durch das Gerät 44 und das Nachfüllbehältnis 10 gegebenen geschlossenen System eine Nachfüllung des Gerätes 44 möglich ist. Eine besonders einfache Befüllung eines Gerätes 44 mit der im Nachfüllbehältnis 10 befindlichen Flüssigkeit ist bei einem Nachfüllbehältnis 10, dessen Verschlußstopfen 20 ohne Dorn 50 ausgebildet ist, dadurch möglich, daß das Gerät 44 mit dem Verschlußstopfen 20 wiederholt in Bezug auf das Nachfüllbehältnis 10 axial hin und her verschoben wird.

Die Figuren 4 und 5 zeigen eine Ausbildung des Dornes 50 in einem Längsschnitt und in einer Seitenansicht, wobei der Dorn 50 rohrartig ausgebildet ist, um bei einem relativ kleinen Gewicht eine gute Formstabilität zu erzielen. Bei dieser Ausführungsform ist ein Luftzufuhrkanal 52 am vorderen Endabschnitt des Dornes ausgebildet. Mit der Bezugsziffer 56 ist auch in den Figuren 4 und 5 die vorderseitige Abschrägung bezeichnet, mit welcher am Dorn 50 eine Schneide 54 ausgebildet wird. Um das Durchstoßen der Folie 14 (sh. Fig. 1) weiter zu erleichtern, ist die Schneide 54 bei der zuletzt beschriebenen Ausbildung des Dornes 50 mit einer Riffelung 78 versehen.

Fig. 6 deutet eine Ausbildung des Nachfüllbehältnisses 10 an, die sich von der in Fig. 1 gezeichneten Ausführungsform insbes. dadurch unterscheidet, daß der Endabschnitt 12 des Nachfüllbehältnisses 10 nicht durch eine Folie sondern durch einen Verschluß 80 dicht verschlossen ist, der ein zentrales Loch 82 aufweist. Vom Verschlußstopfen 20 (sh. Fig. 1) steht bei der in Fig. 6 angedeuteten Ausbildung des Nachfüllbehältnisses 10 zentral ein Dorn 50 weg, der sich bereits in der in Fig. 6 angedeuteten Ruhestellung des Nachfüllbehältnisses 10 bzw. des Verschlußstopfens mit einem Endabschnitt 84 abdichtend durch das zentrale Loch 82 des Verschlusses 80 hindurcherstreckt. Im Anschluß an den Endabschnitt 84 ist der Dorn 50 mit einer Aussparung 86 ausgebildet, die sich in der Ruhestellung des Nachfüllbehältnisses 10 im Inneren des Nachfüllbehältnisses 10 bzw. in dessen Speicherraum 18 befindet.

Bei einer Verschiebung des Verschlußstopfens 20 (sh. Fig.1) in Richtung des Pfeiles 76 wird der Dorn 50 entsprechend axial verschoben, so daß sich die Aussparung 86 durch den Verschluß 80 hindurcherstreckt, so daß durch das zentrale Loch 82 und die Aussparung 86 Luft in den Speicherraum 18 nachströmen kann.

Fig. 7 zeigt ein tubenartiges Nachfüllbehältnis 10, dessen erster Endabschnitt 12 dicht abgeschlossen ist. Das kann durch Umfaltung und/oder durch Verschweißung realisiert sein. Der zweite Endabschnitt 16 des tubenartigen Nachfüllbehältnisses ist offen, d.h. mit einer Öffnung 36 ausgebildet. Die Öffnung 36 des Nachfüllbehältnisses 10 ist mittels eines Verschlußstopfens 20 verschlossen und in der normalen Ruhestellung abgedichtet. Durch den Verschlußstopfen 20 wird im Nachfüllbehältnis 10 ein Innen- bzw. Speicherraum 18 festgelegt, in welchem sich eine relativ niedrigviskose Flüssigkeit befindet, die zum Nachfüllen eines in Fig. 7 durch dünne strichpunktierte Linien angedeuteten Gerätes 44 dient. Das Gerät 44, bei dem es sich bspw. um ein Schreib-, Mal- oder Zeichengerät, um ein kosmetisches Applikationsgerät o.dgl. handelt, weist ein aus einem Gehäuseabschnitt 46 vorstehendes Auftragsorgan 48 auf. In der Nachbarschaft des kapillar fördernden Auftragsorganes 48 erstreckt sich durch den Gehäuseabschnitt 46 in das Gerät 44 bzw. in ein im Gerät vorhandenes (nicht gezeichnetes) Flüssigkeitsreservoir ein Entlüftungskanal 78 hinein, durch den hindurch ein nachzufüllendes Gerät 44 mit der im Nachfüllbehältnis 10 befindlichen Flüssigkeit nachgefüllt werden kann.

Der Verschlußstopfen 20 ist kappenförmig mit einem Boden 22 und einem vom Boden 22 wegstehenden Hülsenabschnitt 24 ausgebildet, wodurch ein Aufnahmeraum 26 für den Vorderabschnitt des Gerätes 44 bzw. dessen Auftragsorgan 48 und den an das Auftragsorgan 48 angrenzenden Gehäuseabschnitt 46 gegeben ist.

Um mit dem tubenartigen Nachfüllbehältnis 10 unterschiedlich gestaltete Geräte 44 nachfüllen zu können, ist der Aufnahmeraum 26 mit Teilräumen 28, 30, 32 und 34 ausgebildet, die in Richtung vom Boden 22 zur Öffnung 36 hin abgestuft erweitert, d.h. mit größerem Durchmesser ausgebildet sind. An den Abstufungen 38 der Teilräume 28, 30, 32 und 34 sind umlaufend Dichtungslippen 42 ausgebildet, die von der jeweiligen Innenfläche 40 nach innen stehen. Wird in den Aufnahmeraum 26 des Verschlußstopfens 20 ein nachzufüllendes Gerät 44 eingesteckt, so kommt der Gehäuseabschnitt 46, aus welchem das Auftragsorgan 48 vorsteht, an einer Abstufung 38 zur Anlage, wobei gleichzeitig wenigstens eine Dichtungslippe 42 eine Abdichtung des Aufnahmeraumes 26 zur Umgebung des Nachfüllbehältnisses 10 und des Gerätes 44 hin ergibt. Wird das derart abdichtend in den Aufnahmeraum 26 eingesteckte Gerät 44 dann weiter in Richtung des Pfeiles 76 in das tubenartige Nachfüllbehältnis 10 eingeschoben, so wird der Verschlußstopfen 20 in das Nachfüllbehältnis 10 hinein verschoben, bis ein an der Innenseite 64 des tubenartigen Nachfüllbehältnisses 10 bzw. seines Halsabschnittes 58 nach innen stehender umlaufender Dichtungswulst 62 eine weitere Verschiebebewegung des Verschlußstopfens 20 bzw. eines umlaufenden Dichtungsabschnittes 68 des Verschlußstopfens 20 verhindert. In der dann erreichten Nachfüllstellung des Verschlußstopfens 20 ist zwischen dem Innen- bzw. Speicherraum 18 und dem Aufnahmeraum 26 des Verschlußstopfens 20 durch eine Durchlaßöffnung 72 im Verschlußstopfen 20 eine fluidische Verbindung gegeben, so daß es durch Zusammendrücken der Wandung des Gerätes 44 und/oder insbes. durch Zusammendrücken des tubenartigen Nachfüllbehältnisses 10 möglich ist, eine Pumpwirkung zu erzielen, mittels welcher die im Innen- bzw. Speicherraum 18 befindliche Flüssigkeit durch den Entlüftungskanal 78 in das (nicht gezeichnete) Reservoir des Gerätes 44 gepumpt und das Gerät 44 mit der Flüssigkeit nachgefüllt wird.

In Fig. 7 ist ein Nachfüllbehältnis 10 in Form einer nachgiebigen Tube gezeichnet, das einteilig ausgebildet ist, d.h. bei dem der Halsabschnitt 58 mit dem übrigen Nachfüllbehältnis 10 eine Einheit bildet. Demgegenüber ist in Fig. 8 ein Nachfüllbehältnis 10 angedeutet, das einen ersten Teilabschnitt 88 und einen zweiten Teilabschnitt 90 aufweist, die miteinander entlang eines umlaufenden Verbindungsabschnittes 92 dicht verbunden sind. Der erste Teilabschnitt 88 weist den Halsabschnitt 58 auf, in welchem der kappenförmige Verschlußstopfen 20 zwischen der in der Figur gezeichneten Ruhestellung und einer Nachfüllstellung verstellbar ist. Der Verschlußstopfen 20 ist ähnlich ausgebildet wie der in Fig. 7 gezeichnete Verschlußstopfen, so daß es sich erübrigt, diesen noch einmal detailliert zu beschreiben.

Um zu verhindern, daß nach Abschluß eines Nachfüllvorgangs der Verschlußstopfen 20 aus dem tubenartigen Nachfüllbehältnis 10 herausgezogen wird, ist der Halsabschnitt 58 mit einem Bördelrand 94 ausgebildet.

Die Nachfüllstellung des Verschlußstopfens 20 ist auch bei der in Fig. 8 gezeichneten Ausbildung des tubenartigen Nachfüllbehältnisses 10 durch den umlaufenden Dichtungswulst 62 des ersten Teilabschnittes 88 und durch den umlaufenden Dichtungsabschnitt 68 des Verschlußstopfens 20 festgelegt. Mit der Bezugsziffer 72 ist auch in Fig. 8 die mindestens eine Durchlaßöffnung bezeichnet, die im Verschlußstopfen 20 ausgebildet ist, um in der Nachfüllstellung zwischen dem Innen- bzw. Speicherraum 18 des tubenartigen Nachfüllbehältnisses 10 und dem Aufnahmeraum 26 des kappenförmigen Verschlußstopfens 20 eine fluidische Verbindung herzustellen.

Der erste Endabschnitt 12 des tubenartigen Nachfüllbehältnisses 10 ist in an sich bekannter Weise entweder mehrfach umgefaltet oder zusammengepreßt und verschweißt, um das Nachfüllbehältnis 10 am ersten Endabschnitt 12 abzudichten.

## Patentansprüche

1. Nachfüllbehältnis zum Nachfüllen eines Schreib-,Mal-, Zeichengerätes, eines kosmetischen Applikatikonsgerätes o.dgl., wobei das Gerät (44) ein aus einem Gehäuse vorstehendes kapillar förderndes Auftragsorgan (48) für eine relativ niedrigviskose Flüssigkeit, ein mit dem Auftragsorgan (48) fluidisch verbundenes Reservoir für die Flüssigkeit und in der Nachbarschaft des Auftragsorgans (48) einen Entlüftungskanal (78) aufweist, das Nachfüllbehältnis (10) mit einem Halsabschnitt (58) ausgebildet ist, im Halsabschnitt (58) ein in das Nachfüllbehältnis (10) hineinragendes Stopfenelement ausgebildet ist, und das nachzufüllende Gerät mit dem Auftragsorgan (48) und mit einem an das Auftragsorgan (48) anschließenden Gehäuseabschnitt (46) in das Stopfenelement derart einsteckbar ist, daß zwischen dem Halsabschnitt (58) des Nachfüllbehältnisses, dem Stopfenelement und dem besagten Gehäuseabschnitt (46) eine Abdichtung und durch den Entlüftungskanal (78) zwischen dem Nachfüllbehältnis (10) und dem Reservoir im Gerät (44) eine fluidische Verbindung hergestellt ist,
**dadurch gekennzeichnet,**
daß das Stopfenelement als in das Nachfüllbehältnis (10) hineinorientierter kappenförmiger Verschlußstopfen (20) ausgebildet ist, der gleitbeweglich zwischen einer das Nachfüllbehältnis (10) abdichtenden Ruhestellung und einere den Innenraum (18) des Nachfüllbehältnisses (10) mit einem einseitig offenen Aufnahmeraum (26) des Verschlußstopfens (20) fluidisch verbindenden Nachfüllstellung verstellbar ist, wobei der Verschlußstopfen (20) zur Unterbringung des Auftragsorgans (48) und gleichzeitig zur abdichtenden Aufnahme eines zum Auftragsorgan (48) benachbarten, den Entlüftungskanal (78) aufweisenden Abschnittes (46) des Gehäuses des zu befüllenden Gerätes vorgesehen ist.

2. Nachfüllbehältnis nach Anspruch 1,
**dadurch gekennzeichnet,**
daß der Aufnahmeraum (26) zu seiner Öffnung (36) hin erweitert ausgebildet ist.

3. Nachfüllbehältnis nach Anspruch 2,
**dadurch gekennzeichnet,**
daß der Aufnahmeraum (26) axial aufeinanderfolgend Teilräume (28, 30, 32, 34) aufweist, die vom Boden (22) des Verschlußstopfens (20) ausgehend abgestuft erweitert ausgebildet sind.

4. Nachfüllbehältnis nach Anspruch 3,,
**dadurch gekennzeichnet,**
daß jeder abgestufte Übergangsabschnitt (38) zwischen benachbarten Teilräumen (28, 30, 43, 34) als Anlage- bzw. Druckfläche für einen zum Auftragsorgan (48) des nachzufüllenden Gerätes (44) benachbarten Abschnitt (46) des Gehäuses des Gerätes (44) vorgesehen ist.

5. Nachfüllbehältnis nach einem der Ansprüche 1 bis 4,
**dadurch gekennzeichnet,**
daß der Halsabschnitt (58) des Nachfüllbehältnisses (10) an seiner Innenseite (64) mit einem umlaufenden Dichtungswulst (62) ausgebildet ist, an welchem der Verschlußstopfen (20) gleitbeweglich und abdichtend anliegt.

6. Nachfüllbehältnis nach einem der Ansprüche 1 bis 5,
**dadurch gekennzeichnet,**
daß der Verschlußstopfen (20) an seiner Außenseite mit mindestens einem umlaufenden Dichtungsabschnitt (68) ausgebildet ist, der gleitbeweglich und dicht an der Innenseite (64) des Halsabschnittes (58) des Nachfüllbehältnisses (10) anliegt.

7. Nachfüllbehältnis nach Anspruch 5 oder 6,
**dadurch gekennzeichnet,**
daß der Verschlußstopfen (20) mit mindestens einer Durchlaßöffnung (72) ausgebildet ist, die im axialen Teilabschnitt (66) des Verschlußstopfens (20) zwischen dessen Anschlag (70) und dessen Dichtungsabschnitt (68) ausgebildet ist, und die in der Ruhestellung des Verschlußstopfens (20) durch den innenseitigen Dichtungswulst (62) des Halsabschnittes (58) des Nachfüllbehältnisses (10) von dessen Speicherraum (18) getrennt ist und in der Nachfüllstellung zwischen dem Speicherraum (18) des Nachfüllbehältnisses (10) und dem Aufnahmeraum (26) des Verschlußstopfens (20) die fluidische Verbindung herstellt.

8. Nachfüllbehältnis nach einem der Ansprüche 1 bis 7,
**dadurch gekennzeichnet,**
daß der Verschlußstopfen (20) mit einem axial ausgericheten Dorn (50) ausgebildet ist, der sich vom Boden (22) in den Speicherraum (18) des Nachfüllbehältnisses (10) erstreckt, und daß das Nachfüllbehältnis (10) an seinem von seiner Öffnung (36) entfernten Endabschnitt (12) mit einer Folie (14) versehen ist, wobei der Dorn (50) in der Ruhestellung des nachfüllbehältnisses (10) bzw. des Verschlußstopfens (20) in einem Abstand vor der Folie (14) endet und in der Nachfüllstellung die Folie (14) durchdringt.

9. Nachfüllbehältnis nach Anspruch 1 bis 7,
**dadurch gekennzeichnet,**
daß der Verschlußstopfen (20) mit einem vom Boden (22) axial wegstehenden Dorn (50) und das Nachfüllbehältnis (10) an seinem von der Öffnung (36) entfernten Endabschnitt (12) mit einem Verschluß (80) ausgebildet ist, der ein Loch (82) aufweist, durch das sich der Dorn (50) in der Ruhestellung des Verschlußstopfens (20) mit einem Endabschnitt (84) abdichtend hindurcherstreckt, und daß der Dorn (50) eine Aussparung (86) aufweist, die sich in der Ruhestellung des Verschlußstopfens (20) im Speicherraum (18) des Nachfüllbehältnisses (10) befindet, und die sich in der Nachfüllstellung des Nachfüllbehältnisses (10) zum Lufteinlaß in den Speicherraum (18) durch das Loch (82) im Verschluß (80) des Nachfüllbehältnisses (10) hindurcherstreckt.

10. Nachfüllbehältnis nach einem der vorhergehenden Ansprüche,
**dadurch gekennzeichnet,**
daß das Nachfüllbehältnis (10) tubenartig ausgebildet ist.

## Claims

1. Refill container for refilling a writing, painting, drawing implement, a cosmetic application implement or the like, the implement (44) having an application member (48) which protrudes out of a housing, conveys by capillary action, and is intended for a liquid of relatively low viscosity; a reservoir, fluidically connected to the application member (48), for the liquid; and a venting channel (78) in the vicinity of the application member (48), the refill container (10) being designed with a neck section (58); a plug element which protrudes into the refill container (10) being formed in the neck section (58), and it being possible to insert the implement which is to be refilled, with the application member (48) and with a housing section (46) adjoining the application member (48), into the plug element in such a manner that a seal is produced between the neck section (58) of the refill container, the plug element and the said housing section (46), and a fluidic connection is produced by the venting channel (78) between the refill container (10) and the reservoir in the implement (44); characterized in that the plug element is designed as a cap-shaped closure plug (20) which is directed into the refill container (10) and can be slidably adjusted between a rest position sealing off the refill container (10) and a refill position fluidically connecting the interior space (18) of the refill container (10) to a receiving space (26), open at one side, of the closure plug (20), the closure plug (20) being provided for accommodating the application member (48) and, at the same time, for receiving in a sealing manner a section (46) which is adjacent to the application member (48) and has the venting channel (78) of the housing of the implement to be filled.

2. Refill container according to Claim 1, characterized in that the receiving space (26) is designed such that it widens towards its opening (36).

3. Refill container according to Claim 2, characterized in that the receiving space (26) has subspaces (28, 30, 32, 34) which follow one another axially and are designed such that, starting from the bottom (22) of the closure plug (20), they widen in a graduated manner.

4. Refill container according to Claim 3, characterized in that each graduated transition section (38) between adjacent subspaces (28, 30, 43, 34) is provided as a bearing or pressure surface for a section (46), adjacent to the application member (48) of the implement (44) to be refilled, of the housing of the implement (44).

5. Refill container according to one of Claims 1 to 4, characterized in that, on its inside (64), the neck section (58) of the refill container (10) is designed with a surrounding sealing bead (62) against which the closure plug (20) bears in a slidable and sealing manner.

6. Refill container according to one of Claims 1 to 5, characterized in that, on its outside, the closure plug (20) is designed with at least one surrounding sealing section (68) which bears slidably and tightly against the inside (64) of the neck section (58) of the refill container (10).

7. Refill container according to Claim 5 or 6, characterized in that the closure plug (20) is designed with at least one through-opening (72) which is formed in the axial subsection (66) of the closure plug (20), between the stop (70) and the sealing section (68) thereof, and which, in the rest position of the closure plug (20), is separated, by the sealing bead (62) on the inside of the neck section (58) of the refill container (10), from the storage space (18) of the latter and in the refill position produces the fluidic connection between the storage space (18) of the refill container (10) and the receiving space (26) of the closure plug (20).

8. Refill container according to one of Claims 1 to 7, characterized in that the closure plug (20) is designed with an axially aligned spike (50) which extends from the bottom (22) into the storage space (18) of the refill container (10); and in that, at its end section (12) remote from its opening (36), the refill container (10) is provided with a film (14), the spike (50), in the rest position of the refill container (10) or of the closure plug (20), ending at a distance in front of the film (14) and, in the refill position, penetrating the film (14).

9. Refill container according to Claims 1 to 7, characterized in that the closure plug (20) is designed with a spike (50) projecting away axially from the bottom (22) and, at its end section (12) remote from the opening (36), the refill container (10) is designed with a closure (80) which has a hole (82) through which the spike (50), in the rest position of the closure plug (20), extends, in a sealing manner, by an end section (84); and in that the spike (50) has a cutout (86) which is located, in the rest position of the closure plug (20), in the storage space (18) of the refill container (10) and which, in the refill position of the refill container (10), extends through the hole (82) in the closure (80) of the refill container (10) for the admission of air into the storage space (18).

10. Refill container according to one of the preceding claims, characterized in that the refill container (10) is of tubular design.

## Revendications

1. Système de recharge destiné à recharger un dispositif d'écriture, de peinture, de dessin, d'application de cosmétique ou analogue, du type dans lequel le dispositif (44) se compose d'un élément applicateur (48) dépassant d'un boîtier et se chargeant par action capillaire d'un liquide à relativement basse viscosité, provenant d'un réservoir de fluide alimentant en fluide l'élément applicateur (48) et d'un canal d'échappement d'air (78) au voisinage de l'élément applicateur (48), le système de recharge (10) comportant un étranglement (58), d'un élément obturateur pénétrant dans l'étranglement (58) du système de recharge (10) et le système de recharge étant insérable dans l'élément obturateur en même temps que l'élément applicateur (48) en même temps qu'une section du boîtier (45) solidaire de l'élément applicateur (48) de manière telle que, entre l'étranglement (58) du système de recharge, I'élément obturateur et ladite section de boîtier (46) soit assurée une étanchéité et qu'une connexion pour le fluide soit créée par le canal d'échappement d'air (78) entre le système de recharge (10) et le réservoir du dispositif (44),
caractérisé en ce que
l'élément obturateur consiste en un bouchon en forme de calotte (20) orientée vers l'intérieur dans le système de recharge (10), et coulissant entre une position de repos rendant étanche le système de recharge (10) et une position de recharge connectant le fluide avec un espace d'admission (26) ouvert sur un côté du bouchon (20), de manière telle que le bouchon (20) sert simultanément au logement de l'élément applicateur (48) et à l'admission étanche d'une section (46) du boîtier du système à recharger formant le canal d'échappement d'air voisin de l'élément applicateur (48).

2. Système de recharge selon la revendication 1, caractérisé en ce que l'espace d'admission (26) est élargi dans la direction de son ouverture (36).

3. Système de recharge selon la revendication 2, caractérisé en ce que l'espace d'admission (26) présente des espaces partiels se superposant axialement l'un par dessus l'autre (28, 30, 32, 34) s'élargissant par degrés depuis le fond (22) du bouchon de fermeture (20) vers la sortie.

4. Système de recharge selon la revendication 3, caractérisé en ce que chaque section en degré (38) entre des espaces partiels voisins (28, 30, 32, 34) représente une surface d'appui ou de pression pour une section voisine (46) du boîtier du dispositif (44) en vue de recevoir l'élément applicateur (48) du dispositif de recharge (44).

5. Système de recharge selon l'une des revendications 1 à 4, caractérisé en ce que l'étranglement (58) du système de recharge (10) comporte sur sa face interne un bourrelet périphérique d'étanchéité (62) contre lequel repose le bouchon (20) de manière coulissante et étanche.

6. Système de recharge selon l'une des revendications 1 à 5, caractérisé en ce que le bouchon (20) comporte sur sa face externe au moins une section périphérique d'étanchéité (68) contre laquelle repose la face interne (64) de l'étranglement (58) du système de recharge (10) de manière coulissante et étanche.

7. Système de recharge selon les revendications 5 ou 6, caractérisé en ce que le bouchon (20) comporte au moins un orifice transversal (72) pratiqué dans la section partielle axiale (66) du bouchon (20) entre l'épaulement (70) et la section d'étanchéité (68) de celui-ci, et qui, en position de repos du bouchon (20) est séparé du magasin ou réservoir (18) du système de recharge (10) par le bourrelet d'étanchéité interne (62) de l'étranglement (58) du système de recharge (10), et en position de recharge connecte le fluide entre le réservoir (18) du système de recharge (10) et l'espace d'admission (26) du bouchon (20).

8. Système de recharge selon l'une des revendications 1 à 7, caractérisé en ce que le bouchon (20) présente un goujon (50) orienté axialement, s'étendant depuis le fond (22) du réservoir (18) du système de recharge (10), et en ce que le système de recharge (10), dans sa section (12) éloignée d'une ouverture (36) comporte une membrane (14) de telle manière que le goujon (50), en position de repos du système de recharge (10) ou du bouchon (20) se termine à distance de la membrane (14) et traverse cette membrane en position de recharge.

9. Système de recharge selon l'une des revendications 1 à 7, caractérisé en ce que le bouchon (20) comporte un goujon (50) s'éloignant axialement du fond (22) et le système de recharge (10) comporte à son extrémité (12) éloignée de l'ouverture (36) un obturateur (80) présentant un trou (82) que traverse le goujon (50) en position de repos du bouchon (20), une section terminale (84) assurant l'étanchéité, et en ce que le goujon (50) présente un évidement (86) qui, en position de repos du bouchon (20) se trouve dans le réservoir (18) du système de recharge, et qui, en position de recharge du système de recharge (10) traverse le trou (82) de l'obturateur (80) du système de recharge (10) pour permettre l'introduction d'air dans le réservoir (18).

10. Système de recharge selon l'une des revendications précédentes, caractérisé en ce que le système de recharge est en forme de tube.
